# EUROPÄISCHE PATENTSCHRIFT

(11) **EP 0 645 222 B1**
(45) Veröffentlichungstag und Bekanntmachung des Hinweises auf die Patenterteilung: **22.10.1997**
(21) Anmeldenummer: 94110576.9
(22) Anmeldetag: 07.07.1994
(51) Int. Cl.: B27M 1/00, B27M 3/20, B24D 17/00

(54) **Verfahren und Vorrichtung zum Glätten eines Werkstücks**
Process and apparatus for smoothing workpieces
Procédé et appareil pour pièces à travailler

(30) Priorität: 27.09.1993 DE 4332781
(43) Veröffentlichungstag der Anmeldung: 29.03.1995
(73) Patentinhaber: BABCOCK-BSH AKTIENGESELLSCHAFT, 47829 Krefeld (DE)
(72) Erfinder: Behrendt, Burkard, D-36251 Bad Hersfeld (DE)

(56) Entgegenhaltungen:
- EP-A- 0 549 961
- GB-A- 358 714
- US-A- 1 416 904

## Beschreibung

Die Erfindung betrifft ein Verfahren gemäß dem Oberbegriff des Anspruchs 1 und eine Vorrichtung gemäß dem Oberbegriff des Anspruchs 3.

Holzteile, die nicht rotationssymmetrisch sind und eine geometrisch komplizierte Form haben, wie z.B. Schuleisten oder Kleiderbügel, werden üblicherweise vorgefräst. Die verbleibenden Kanten und Rauhigkeiten werden von Hand durch Schleifen gerundet und geglättet.

Der Erfindung liegt die Aufgabe zugrunde, ein neues, auch maschinell durchführbares Verfahren gemäß dem Oberbegriff des Anspruchs 1 anzugeben und eine Vorrichtung zur Durchführung des neuen Verfahrens zu schaffen.

Der erste Teil dieser Aufgabe wird durch die kennzeichnenden Merkmale des Anspruchs 1 gelöst.

Im allgemeinen gibt es für jeden Punkt einer gekrümmten, nicht sphärischen Oberfläche zwei zueinander um 90° verdrehte Stellungen, in denen das Schabeblatt senkrecht zur Oberfläche ausgerichtet ist. Diese beiden Stellungen entsprechen den Hauptkrümmungsebenen in diesem Punkt. Zur Durchführung des Verfahrens gemäß der Erfindung sind beide Stellungen im Prinzip gleich gut geeignet. Je nach den Begleitumständen, z. B. je nach der Faserrichtung des Holzes, kann im Einzelfall die eine oder die andere Stellung ausgewählt werden. Das Schabeblatt braucht nicht exakt senkrecht zur Werkstückoberfläche ausgerichtet zu sein. Bei ungleichmäßig gekrümmten Oberflächen kann es ohnehin in der Regel nur in einem einzigen Punkt diese Forderung exakt erfüllen. Es sollte jedoch an keiner Stelle der mit der Werkstückoberfläche in Berührung kommenden Schabekante mehr als etwa 10° bis höchstens 15° von der Senkrechten abweichen.

In der Praxis wird es meistens erwünscht sein, die gesamte Oberfläche oder zumindest größere Oberflächenbereiche gleichzeitig zu bearbeiten. Hierzu wird gemäß Anspruch 2 verfahren.

Der zweite Teil der gestellten Aufgabe wird durch die kennzeichnenden Merkmale des Anspruchs 3 gelöst.

Eine für die praktische Anwendung bevorzugte Vorrichtung gemäß der Erfindung ist Gegenstand des Anspruchs 4.

Insbesondere für Werkstücke, die auf gegenüberliegenden Seiten oder rundum zu bearbeiten sind, wird eine Ausgestaltung der Erfindung gemäß Anspruch 5 empfohlen.

Die bevorzugte Ausführung des Werkstückhalters gemäß Anspruch 6 ermöglicht dem Werkstück Ausweichbewegungen. Dadurch wird die Gleichmäßigkeit der Bearbeitung verbessert. Die Reibung wird in Grenzen behalten, und Verklemmungen werden vermieden.

Bei der Ausführung gemäß Anspruch 7 macht man sich den Umstand zunutze, daß das Werkstück durch die angetriebene Baueinheit selber in eine Bewegung relativ zu der nicht angetriebenen Baueinheit versetzt wird. Dabei kann je nach der Konfiguration des Werkstücks und der Baueinheiten die nicht angetriebene Baueinheit als Werkstückhalter fungieren, so daß ein zusätzlicher Halter entbehrlich ist.

In dem häufig vorkommenden Fall, daß die zu bearbeitende Oberfläche zumindest bereichsweise einer einfachen geometrischen Fläche, z. B. einer Zylinderfläche oder einer Rotationsfläche, ähnlich ist, läßt sich gemäß Anspruch 8 die Anzahl der Schabeblätter erheblich verkleinern.

In den Ansprüchen 9 bis 12 sind beispielhaft Anordnungen angegeben, die verschiedenen einfachen Flächen speziell angepaßt sind. Diese Anordnungen sind keineswegs so zu verstehen, als sei die Erfindung ausschließlich oder bevorzugt zur Bearbeitung einfacher, relativ regelmäßiger Flächen geeignet. Die Beispiele verdeutlichen vielmehr die vielseitigen Anpassungsmöglichkeiten der Erfindung und versetzen den Fachmann in die Lage, die Erfindung auch bei Oberflächenstrukturen anzuwenden, die von den erwähnten einfachen Flächen abweichen und auch nicht ausschließlich aus derartigen Flächen zusammengesetzt sind.

Das Merkmal des Anspruchs 13 hat den Vorteil, daß beliebig viele Schabeblätter, die entsprechend der Form der Werkstückoberfläche in einem breiten Spektrum vom unterschiedlichen Winkelstellungen ausgerichtet sind, durch einen einzigen einfachen Antrieb in eine Bewegung versetzt werden, die für jedes einzelne Schabeblatt eine senkrecht zu ihm selbst gerichtete Komponente aufweist. Der Durchmesser der Kreisbewegung ist dabei so zu bemessen, daß sich die Einwirkbereiche benachbarter Schabeblätter an der Werkstückoberfläche überschneiden, so daß keine unbearbeiteten Zwischenräume verbleiben.

Die Zeichnung dient zur Erläuterung der Erfindung anhand vereinfacht dargestellter Ausführungsbeispiele der erfindungsgemäßen Vorrichtung.

Figur 1 zeigt einen Längsschnitt durch ein zu bearbeitendes Werkstück mit der zugehörigen Anordnung der Schabeblätter.

Figur 2 zeigt eine Draufsicht auf die in Figur 1 dargestellte Anordnung,jedoch ohne die oberhalb des Werkstücks angeordneten Schabeblätter.

Figur 3 zeigt einen Schnitt gemäß Linie III - III der Figur 2.

Figur 4 zeigt einen Schnitt gemäß der Linie IV - IV der Figur 2.

Figur 5 zeigt eine Seitenansicht der Gesamtvorrichtung.

Figur 6 zeigt einen Schnitt gemäß der Linie VI - VI der Figur 5.

Figur 7 und Figur 8 zeigen ein abgewandeltes Ausführungsbeispiel in Darstellungen analog zu Figur 5 und Figur 6.

Ein aus Holz bestehendes Werkstück 1, dessen Form an einen spitzen Schuh erinnert, hat eine aus mehreren Bereichen A bis H bestehende Oberfläche. Der Bereich A ist die Mantelfläche eines nicht rotationssymetrischen Zylinders, dessen Querschnitt - wie aus Figur 3 erkennbar - etwa die Form eines U hat, d. h. an eine etwa halbkreisförmige untere Begrenzungslinie schließen sich in der Schnittdarstellung an beiden Seiten senkrechte, zu einander parallele Begrenzungslinien an.

Ein weiterer ausgeprägter Oberflächenbereich B entspricht annähernd der Mantelfläche eines elliptischen, in Achsrichtung halbierten Kegelstumpfes. Der Kegelwinkel in der Schnittebene, die die kleine Ellipsenachse enthält und mit der Ebene der Figur 2 übereinstimmt, beträgt etwa 15°.

An den kegelähnlichen Bereich B schließt sich ein Bereich C an. Dieser ist etwa so geformt, als sei er aus einer Rotationsfläche herausgeschnitten, die durch Rotation eines Bogens um eine senkrecht zur Ebene der Figur 2 gerichtete Drehachse entstanden ist.

An dem entgegengesetzten Ende hat das Werkstück 1 eine ebene Endfläche D. Der größte Teil der Oberseite ist eine ebene Fläche E, die ebenso wie die Endfläche D unbearbeitet bleiben soll.

Etwa in der Mitte der Fläche E befindet sich eine flache muldenförmige Vertiefung mit sektorförmigem Querschnitt, bestehend aus einem zylindrischen Teil F, dessen Erzeugende parallel zu denen des Bereichs A gerichtet sind, und den Endbereichen G und H, in denen der zylinderförmige Bereich F mit leichten Rundungen in kegelähnliche Flächenbereiche übergeht.

Dem Bereich A sind mehrere in kurzen Abständen zueinander angeordnete, ebene Schabeblätter 2 zugeordnet. Sie sind z. B. aus dünnem Federstahlblech hergestellt. Bei Versuchen wurden mit Schabeblätterm von 0,08 bis 0,15 mm Dicke, die in Abständen von 1-3 mm angeordnet waren, gute Ergebnisse erzielt. Jedes Schabeblatt ist in einer Hauptkrümmungsebene angeordnet, auf der die Erzeugenden der Zylinderfläche senkrecht stehen. Jedes Schabeblatt 2 hat eine Schabekante 3, die der Kontur der Zylinderfläche nachgebildet ist, d. h. ihrer Schnittlinie mit der Ebene, in der das Schabeblatt liegt. Die Schabekante ist rechtwinklig zu den Seitenflächen des Schabeblattes geschliffen. Zwischen Schabekante 3 und Werkstückoberfläche besteht ein geringes Spiel, so daß das Werkstück 1 ohne Zwängung in den U-förmigen Ausschnitt des Schabeblattes einführbar ist. Jede Ebene, in der ein Schabeblatt angeordnet ist, ist längs der gesamten Schabekante 3 exakt Hauptkrümmungsebene. Das Schabeblatt 2 ist also längs der gesamten Schabekante 3 exakt senkrecht zur Oberfläche des Bereichs A ausgerichtet.

Für den kegelartigen Oberflächenbereich B würde eine parallel zu den Schabeblättern 2 des Bereichs A ausgerichtete Anordnung der Schabeblätter nicht dem Erfordernis genügen, daß die Schabeblätter zumindest annähernd senkrecht zur Werkstückoberfläche ausgerichetet sein müssen. Daher sind für den Bereich B zwei Sätze von Schabeblättern 4a, 4b vorgesehen. Der eine Satz 4a ist einer Reihe von Punkten der Linie 5 zugeordnet, d. h. der Erzeugenden, die mit einer Schnittlinie der Kegelfläche mit der Ebene der Figur 2 übereinstimmt. Der andere Satz Schabeblätter 4b ist Punkten der gegenüberliegenden Erzeugenden 6 zugeordnet. Die Schabeblätter 4a, 4b sind so angeordnet, daß jeweils die zugeordnete Erzeugende 5, 6 sie senkrecht durchstößt. Die Schabeblätter 4a des einen Satzes schließen daher mit den entsprechenden Schabeblättern 4b des anderen Satzes einen Winkel von etwa 165° ein. Korrespondierende Schabeblätter 4a, 4b sind spiegelsymetrisch zur Mittelebene, d. h. zur Ebene der Figur 1 angeordnet und geformt. Ihre Schabekanten 7a, 7b bilden annähernd Viertelellipsen. Nur unmittelbar an der zugeordneten Erzeugenden 5, 6 ist jedes Schabeblatt 4a, 4b genau senkrecht zur Werkstückoberfläche ausgerichtet. An den übrigen Punkten der Schabekanten 7a, 7b weicht der Winkel zwischen Schabeblatt und Werkstückoberfläche von 90° ab, ohne jedoch den Toleranzbereich von etwa +/- 15 ° zu verlassen.

Bei deutlich größeren Kegelwinkeln würde es nicht genügen, nur zwei gegenüberliegenden Erzeugenden je einen Satz Schabeblätter zuzuordnen. In diesem Falle müßten mehrere enger beieinanderliegende Erzeugende ausgewählt werden, und die Schabekanten der zugeordneten Schabeblätter würden sich nur über einen entsprechend kürzeren Bogen erstrecken können.

Zu dem kalottenähnlichen Bereich C gehören mehrere Schabeblätter 8, die in Meridionaleben angeordnet sind und eine bogenförmige Schabekante aufweisen. Diese ist der Erzeugenden des Oberflächenbereichs C nachgebildet, der als Teil einer Rotationsfläche mit senkrechter Achse verstanden wird.

Ein besonderes Schabeblatt 9 ist in der Ebene der Figur 1 angeordnet und daher in Figur 1 am besten zu erkennen. Es erstreckt sich mit seiner Schabekante 10 über die Bereiche B und C. Dies ist möglich, weil es in einer Ebene liegt, die nicht nur für den kalottenartigen Bereich C, sondern auch für den kegelähnlichen Breich B Hauptkrümmungsebene ist. Das Schabeblatt 9 steht also auf der gesamten Länge seiner Schabekante 10 exakt senkrecht auf der Werkstückoberfläche.

Ein flaches Blech 11 ist parallel zur Endfläche D angeordnet. Es dient nur als Anschlag.

Die Anordnung der zu dem konkaven Oberflächenbereich F gehörenden Schabeblätter 12 ist analog zur Anordnung der Schabeblätter 2 des Oberflächenbereichs A. In den Endbereichen G, H sind die Schabeblätter 13, 14 schräg gestellt. Diese Anordnung ist ausreichend, da sich die Oberflächenbereiche G, H nur über einen geringen Umfangsbereich des Mantels eines spitzen Kegels erstrecken, so daß die Abweichung von der senkrechten Ausrichtung im Toleranzbereich bleiben.

Die für die Bearbeitung der Oberflächenbereiche A, B, C bestimmten Schabeblätter 2, 4a, 4b, 8, 9 sind durch dünne Stangen 15, die durch Bohrungen der einzelnen Schabeblätter hindurchgesteckt und an diesen unverrückbar befestigt sind, miteinander verbunden und bilden zusammen mit dem Blech 11 und mit einer Grundplatte 16 eine Baueinheit 17. Diese ist durch Zwischenglieder 18 aus gummielastischem Material mit einem Antriebskasten 19 verbunden und durch einen Exzenterantrieb 20, an dem eine Ausgleichsmasse 21 befestigt ist, in eine Kreisbewegung versetzbar. Der Durchmesser ist etwas größer als der Abstand zweier Schabeblätter 2.

Die Schabeblätter 12, 13, 14 für die Bearbeitung der Oberflächenbereiche F, G, H sind in ähnlicher Weise mit einer Basisplatte 22 zu einer zweiten Baueinheit 23 verbunden. Diese ist durch Kolben-Zylinder-Einheiten 24, 25, die an einer ortsfesten Traverse 26 befestigt sind, positionierbar, so daß die Schabekanten der Schabeblätter 12, 13, 14 das Werkstück 1 mit geringem Druck berühren. Mit der Traverse 26 sind als Werkstückhalter weitere Kolben-Zylinder-Einheiten 27, 28 verbunden, die über nachgiebige Halteelemente 29 einen leichten Druck auf das Werkstück 1 ausüben.

Im Betrieb wird das Bauteil 17 durch den Exzenterantrieb 20 in eine kreisende Bewegung versetzt. Da die Antriebsachse zu keinem Schabeblatt der Baueinheit 17 senkrecht steht, wird jedem Schabeblatt eine Bewegung aufgezwungen, die eine senkrecht zu ihm selbst gerichtete Komponente aufweist.

Alle Schabekanten kommen im Verlauf der Bewegung mit der Werkstückoberfläche in schabende Berührung. Dabei wird das nachgiebig gehaltene Werkstück 1 in eine zur kreisenden Bewegung des Bauteils 17 phasenverschobene Bewegung relativ zu der ortsfest angeordneten Baueinheit 23 versetzt. Daher werden die Schabekanten der Schabeblätter 12, 13, 14 in den Bereichen F, G, H wirksam. Die einzelnen Schabeblätter der beiden Baueinheiten 17, 23 werden zu erzwungenen Schwingungen angeregt, die die Relativbewegung zwischen dem Werkstück und den einzelenen Schabekanten verstärken. Die Frequenz des Exzenterantriebs 20 wird zweckmäßig so gewählt, daß sie nicht mit der Resonanzfrequenz eines Schabeblattes übereinstimmt. Zweckmäßig sollte sie niedriger liegen als die niedrigste Eigenfrequenz eines Schabeblattes. Bei Versuchen mit einer praktisch ausgeführten, einfachen Vorrichtung haben sich Frequenzen um 6000 U/min bewährt.

Bei dem Ausführungsbeispiel der Figuren 7 und 8 stimmen alle Teile, die mit einem bereits genannten Bezugszeichen versehen sind, mit denjenigen Teilen des oben beschriebenen Ausführungsbeispiels überein, denen das selbe Bezugszeichen zugeordnet ist. Der Hauptunterschied zu dem bereits beschriebenen Ausführungsbeispiel besteht darin, daß die Baueinheit 23 mit einem eigenen Exzenterantrieb 30 versehen ist. Der zugehörige Antriebskasten 31 ist mit den Kolben-Zylinder-Einheiten 24, 25 verbunden. Zwischen Antriebskasten 31 und Basisplatte 22 sind leicht deformierbare Zwischenglieder 32 angeordnet.

## Patentansprüche

1. Verfahren zum Glätten eines Werkstücks aus Holz oder holzähnlichem Werkstoff, insbesondere eines Werkstücks mit ungleichmäßig gekrümmter, nicht rotationssymetrischer Oberfläche, zumindest in der Umgebung eines Punktes der Oberfläche,
dadurch gekennzeichnet, daß ein ebenes Schabeblatt
relativ zum Werkstück in eine periodische Bewegung mit senkrecht zur Ebene des Schabeblatts gerichteter Komponente versetzt,
mit einer Schabekante dauernd oder intermittierend in der Umgebung des Punktes mit der Oberfläche in Berührung gebracht
und dabei in einer Position gehalten wird, in der es zumindest annähernd senkrecht zur Oberfläche ausgerichtet ist.

2. Verfahren nach Anspruch 1, dadurch gekennzeichnet, daß die Oberfläche in der Umgebung verschiedener Punkte durch mehrere Schabeblätter gleichzeitig geglättet wird.

3. Vorrichtung zum Glätten eines Werkstücks aus Holz oder holzähnlichem Werkstoff, insbesondere eines Werkstücks mit ungleichmäßig gekrümmter, nicht rotationssymetrischer Oberfläche, zumindest in der Umgebung eines Punktes,
gekennzeichnet durch die Durchführung des Verfahrens gemäß Anspruch 1 oder 2, durch
einen Halter (27, 28) für das Werkstück (1)
ein ebenes Schabeblatt (2, 4a, 4b, 8, 9, 12, 13, 14) mit einer Schabekante (3, 7a, 7b, 10),
einen Antrieb (20), mit dem das Schabeblatt relativ zum Werkstück in eine periodische Bewegung versetzbar ist, die eine zur Ebene des Schabeblatts senkrechte Komponente aufweist,
und dadurch, daß das Schabeblatt eine Position einnimmt, in der es mit seiner Schabekante während der periodischen Bewegung in der Umgebung des Punktes dauernd oder intermittierend die Oberfläche des Werkstücks berührt und zumindest annähernd senkrecht zu ihr ausgerichtet ist.

4. Vorrichtung nach Anspruch 3, dadurch gekennzeichnet, daß mehrere Schabeblätter (2, 4a, 4b, 8, 9; 12, 13, 14), die verschiedenen Punkten der Oberfläche zugeordnet sind, gemeinsam auf einer Baueinheit (17; 23) angeordnet sind.

5. Vorrichtung nach Anspruch 4, gekennzeichnet durch mehrere mit Schabeblättern bestückte Baueinheiten (17, 23), die verschiedenen Oberflächenbereichen (A, B, C; F, G, H) des Werkstücks zugeordnet sind.

6. Vorrichtung nach einem der Ansprüche 3 bis 5, dadurch gekennzeichnet, daß der Halter (27, 28) nachgiebige Halteelemente (29) aufweist.

7. Vorrichtung nach Anspruch 5, gekennzeichnet durch mindestens eine mit einem Antrieb (20) versehene (17) und mindestens eine nicht direkt angetriebene Baueinheit (23) und durch einen Halter (27, 28) mit nachgiebigen Halteelementen (29).

8. Vorrichtung nach einem der Ansprüche 3 bis 7, dadurch gekennzeichnet, daß Oberflächenpunkten, die zumindest annähernd auf einer Schnittlinie einer Hauptkrümmungsebene mit der Werkstückoberfläche liegen, ein gemeinsames Schabeblatt (2) zugeordnet ist, dessen Schabekante (3) der Schnittlinie nachgebildet ist.

9. Vorrichtung nach Anspruch 8, dadurch gekennzeichnet, daß für einen zylinderartigen Oberflächenbereich (A) mehrere Schabeblätter (2), deren Schabekanten (3) der Umfangslinie des zylinderartigen Oberflächenteils nachgebildet sind, in Hauptkrümmungsebenen angeordnet sind, auf denen die Erzeugenden der zylinderartigen Oberfläche senkrecht stehen.

10. Vorrichtung nach Anspruch 8, dadurch gekennzeichnet, daß für einen kegelartigen Oberflächenbereich (B) mehreren auf einer Erzeugenden (5, 6) aufgereihten Punkten je ein Schabeblatt (4a, 4b) zugeordnet ist, welches in der Hauptkrümmungsebene liegt, die nicht die Erzeugende enthält, und eine Schabekante (7a, 7b) aufweist, die der Schnittlinie der Hauptkrümmungsebene mit dem kegelartigen Oberflächenbereich (B) nachgebildet ist.

11. Vorrichtung nach Anspruch 10, gekennzeichnet durch je eine Anordnung von Schabeblättern (4a, 4b) für mehrere ausgewählte Erzeugende (5,6) des kegelartigen Oberflächenbereichs (B).

12. Vorrichtung nach Anspruch 8, dadurch gekennzeichnet, daß für einen Oberflächenbereich (C), der zumindest annäherd einem Oberflächenbereich eines Rotationskörpers entspricht, Schabeblätter (8), deren Schabekanten der Erzeugenden nachgebildet sind, in Meridianebenen angeordnet sind.

13. Vorrichtung nach einem der Ansprüche 3 bis 12, dadurch gekennzeichnet, daß die periodische Bewegung eine Kreisbewegung ist, deren Achse auf keinem Schabeblatt senkrecht steht.

## Claims

1. A method of smoothing a workpiece of wood or a material similar to wood in particular a workpiece with a surface which is curved in a non-uniform manner and which is not rotationally symmetrical, at least in the vicinity of one point on the surface, **characterized in that** a flat scraping blade is set in a periodic movement - relative to the workpiece - with a component orientated at right angles to the plane of the scraping blade,
has a scraping edge brought into contact with the surface continuously or intermittently in the vicinity of the point,
and is held in a position in which it is orientated at least approximately at right angles to the surface.

2. A method according to Claim 1, **characterized in that** the surface in the vicinity of different points is smoothed simultaneously by a plurality of scraping blades.

3. A device for smoothing a workpiece of wood or a material similar to wood, in particular a workpiece with a surface which is curved in a non-uniform manner and which is not rotationally symmetrical, at least in the vicinity of one point, **characterized by** performing the method according to Claim 1 or 2,
by a holder (27, 28) for the workpiece (1),
a flat scraping blade (2, 4a, 4b, 8, 9, 12, 13, 14) with a scraping edge (3, 7a, 7b, 10),
a drive (20) by which the scraping blade can be set in a periodic movement - relative to the workpiece - which has a component at right angles to the plane of the scraping blade,
and by the fact that the scraping blade occupies a position in which during the periodic movement in the vicinity of the point it touches the surface of the workpiece with its scraping edge continuously or intermittently and is orientated at least approximately at right angles thereto.

4. A device according to Claim 3, **characterized in that** a plurality of scraping blades (2, 4a, 4b, 8, 9; 12, 13, 14), which are associated with different points on the surface, are arranged jointly on a structural unit (17; 23).

5. A device according to Claim 4, **characterized by** a plurality of structural units (17, 23) which are provided with scraping blades and which are associated with different surface areas (**A**, **B**, **C**; **F, G, H**) of the workpiece.

6. A device according to one of Claims 3 to 5, **characterized in that** the holder (27, 28) has resilient holding members (29).

7. A device according to Claim 5, **characterized by** at least one structural unit (17) provided with a drive (20) and at least one structural unit (23) not driven directly and by a holder (27, 28) with resilient holding members (29).

8. A device according to one of Claims 3 to 7, **characterized in that** surface points, which are situated at least approximately on a line of intersection of a main plane of curvature with the workpiece surface, have associated therewith a common scraping blade (2), the scraping edge (3) of which reproduces the line of intersection.

9. A device according to Claim 8, **characterized in that** for a cylindrical surface area (**A**) a plurality of scraping blades (2), the scraping edges (3) of which reproduce the peripheral line of the cylindrical surface portion, are arranged in main planes of curvature, on which generatrices of the cylindrical surface are arranged at right angles.

10. A device according to Claim 8, **characterized in that** for a tapered surface area (**B**) a plurality of points arranged in rows on a generatrix (5, 6) each have one scraping blade (4a, 4b) associated therewith, which is situated in the main plane of curvature, not containing the generatrix, and has a scraping edge (7a, 7b) which reproduces the line of intersection of the main plane of curvature with the tapered surface area (**B**).

11. A device according to Claim 10, **characterized by** one arrangement of scraping blades (4a, 4b) for each one of a plurality of selected generatrices (5, 6) of the tapered surface area (**B**).

12. A device according to Claim 8, **characterized in that** for a surface area (**C**), which corresponds at least approximately to a surface area of a body of rotation, scraping blades (8), the scraping edges of which reproduce the generatrices, are arranged in meridian planes.

13. A device according to one of Claims 3 to 12, **characterized in that** the periodic movement is a circular movement, the axis of which is not arranged at right angles on any scraping blade.

## Revendications

1. Procédé de lissage d'une pièce en bois ou en un matériau semblable au bois, en particulier d'une pièce à surface non symétrique en rotation, à courbure irrégulière, au moins aux environs d'un point de la surface,
caractérisé par le fait qu'une lame racleuse plane
est entraînée, par rapport à la pièce, en un mouvement périodique à composante orientée perpendiculairement au plan de la lame racleuse,
est amenée, par une arête racleuse, de façon permanente ou intermittente, aux abords du point, en contact avec la surface,
et y est maintenue dans une position dans laquelle est orientée, au moins approximativement, perpendiculairement à la surface.

2. Procédé selon la revendication 1, caractérisé par le fait qu'aux environs de différents points, la surface est simultanément lissée par plusieurs lames racleuses.

3. Dispositif pour lisser une pièce en bois ou en un matériau semblable au bois, en particulier une pièce à surface non symétrique en rotation, à courbure irrégulière, au moins aux abords d'un point,
caractérisé par la mise en oeuvre du procédé selon la revendication 1 ou 2 par
un support (27, 28) pour la pièce (1)
une lame racleuse plane (2, 4a, 4b, 8, 9, 12, 13, 14) avec une arête racleuse (3, 7a, 7b, 10),
un mécanisme d'entraînement (20) avec lequel la lames racleuses peut être entraînée, par rapport à la pièce, en un mouvement périodique qui présente une composante perpendiculaire au plan de la lame racleuse,
et par le fait que la lame racleuse prend une position dans laquelle elle est, par son arête racleuse, pendant le mouvement périodique, aux abords du point, de façon permanente ou intermittente, en contact avec la surface de la pièce et est orientée au moins approximativement perpendiculairement à cette surface.

4. Dispositif selon la revendication 3, caractérisé par le fait que plusieurs lames racleuses (2, 4a, 4b, 8, 9; 12, 13, 14), qui correspondent aux différents points de la surface, sont disposées en commun sur un sous-ensemble (17; 23).

5. Dispositif selon la revendication 3, caractérisé par plusieurs sous-ensembles (17, 23), garnis de lames racleuses, qui sont associés aux différentes zones de surface (A, B, C; F, G, H) de la pièce.

6. Dispositif selon l'une des revendications 3 à 5, caractérisé par le fait que le support (27, 28) présente des éléments supports (29) qui peuvent céder.

7. Dispositif selon la revendication 5, caractérisé par au moins un sous-ensemble 23 entraîné (17) par un mécanisme d'entraînement (20) et au moins un sous-ensemble (23) non entraîné directement et par un support (27, 28) avec des éléments supports (29) qui peuvent céder.

8. Dispositif selon l'une des revendication 3 à 7, caractérisé par le fait qu'à des points de la surface qui se situent, au moins approximativement, sur une intersection d'un plan de courbure principal avec la surface de la pièce, correspond une lame racleuse commune (2) dont l'arête racleuse (3) a la forme de l'intersection.

9. Dispositif selon la revendication 8, caractérisé par le fait que, pour une zone de surface (A) de forme cylindrique, plusieurs lames racleuses (2), dont les arrêtes racleuses (3) ont la forme de la ligne périphérique de la partie de la surface en forme de cylindre, sont disposées dans des plans de courbure principaux auxquels les génératrices de la surface en forme de cylindre sont perpendiculaires.

10. Dispositif selon la revendication 8, caractérisé par le fait que pour une zone de surface (B) en forme de cône, à plusieurs points alignés sur une génératrice (5, 6) correspond chaque fois une lame racleuse (4a, 4b) qui se situe dans le plan de courbure principal qui ne contient pas la génératrice et présente une lame racleuse (7a, 7b) qui a la forme de l'intersection du plan de courbure principal avec la zone de surface en forme de cône (B).

11. Dispositif selon la revendication 10, caractérisé par une disposition de lames racleuses (4a, 4b) pour chaque groupe de plusieurs génératrices sélectionnées (5, 6) de la zone de surface en forme de cône (B).

12. Dispositif selon la revendication 8, caractérisé par le fait que pour une zone de surface (C) qui correspond au moins approximativement à une zone de surface d'un corps de révolution, des lames racleuses (8) dont les arêtes racleuses ont la forme de la génératrice sont disposées dans des plans méridiens.

13. Dispositif selon l'une des revendications 3 à 12, caractérisé par le fait que le mouvement périodique est un mouvement circulaire dont l'axe n'est perpendiculaire à aucune lame racleuse.
